# EUROPÄISCHE PATENTSCHRIFT

(11) **EP 1 757 199 B1**
(45) Veröffentlichungstag und Bekanntmachung des Hinweises auf die Patenterteilung: **11.02.2009**
(21) Anmeldenummer: 06017479.4
(22) Anmeldetag: 22.08.2006
(51) Int. Cl.: A43B 13/16, A43B 13/14

(54) **Schuhsohle**
Shoesole
Semelle de chaussure

(30) Priorität: 22.08.2005 DE 202005013282 U
(43) Veröffentlichungstag der Anmeldung: 28.02.2007
(73) Patentinhaber: Prototec Aktiengesellschaft, 9490 Vaduz (LI)
(72) Erfinder: Ahlbäumer, Georg c/o Prototec AG, 9490 Vaduz (LI)
(74) Vertreter: Grünecker, Kinkeldey, Stockmair & Schwanhäusser Anwaltssozietät

(56) Entgegenhaltungen:
- EP-A- 1 352 579
- EP-A- 1 559 337
- EP-A2- 1 025 770
- US-A- 4 922 631
- US-A1- 2004 211 091

## Beschreibung

Die vorliegende Erfindung bezieht sich auf eine Schuhsohle, insbesondere geeignet für Laufschuhe, gemäß der Schutzansprüche 1 und 30.

Beim Einsatz von Schuhen, insbesondere beim Gebrauch von Schuhen für die Ausübung von verschiedenen Sportarten und insbesondere bei Laufschuhen, hat es sich schon in der Vergangenheit als vorteilhaft erwiesen, durch die Ausgestaltung der Schuhsohle des Schuhs das Abrollen des Fußes zu unterstützen.

Um diesem Abrollen des Fußes entgegen zu kommen, sind in der heutigen Schuhtechnologie Schuhsohlen bekannt, die im Bereich des Mittelfußes der Schuhsohle ein Torsionselement aufweisen, das eine Verwringung oder auch Verdrehung des Vorderfußsohlenbereiches relativ zum Hinterfußsohlenbereich im Bereich des Mittelfußes ermöglicht. Damit soll eine Anpassung der Schuhsohle an den Untergrund und die Unterstützung des Abrollens des Fußes ermöglicht werden.

Ein Schuhsohle nach diesem Stand der Technik ist in der Figur 1 gezeigt. Die Figur 1 zeigt eine Schuhsohle nach dem bekannten Stand der Technik aus einer Draufsicht. Zu erkennen ist die Schuhsohle 10, die durch das Torsionselement 20 in die Schuhsohlenbereiche 25 (Vorderfußbereich) und 30 (Hinterfußbereich) aufgeteilt wird. Durch das Torsionselement 20 werden somit der Vorderfußbereich 25 der Schuhsohle und der Hinterfußbereich 30 der Schuhsohle bezüglich ihrer Abrolllinien so entkoppelt, dass, wie in Figur 1 angedeutet, diese beiden Schuhsohlenbereiche 25 und 30sich im Mittelfußbereich gegeneinander verwringen, bzw. verdrehen können.

Bei Schuhsohlen gemäß dem Stand der Technik wird jedoch nicht beachtet, dass der menschliche Fuß ein sogenanntes Multi Joint System ist. Dieses ermöglicht eine optimale Adaption des Fußes an Bodenunebenheiten und Schräglagen im Barfußgang. Obwohl die Abrolllinie des Fußes je nach Art des Ganges und insbesondere je nach z.B. ausgeübter Sportart variieren kann, handelt es sich doch in der Regel um einen nahezu s-förmigen Verlauf: Der erste Auftreffpunkt beim Abrollen des Fußes ist der äußere Fußrand. Durch die Gewichtsverlagerung in der Standphase geht der Belastungsverlauf nach vorne innen über das Längsgewölbe, um in der Abstoßphase über die Großzehe ausgeleitet zu werden. Bei unterschiedlichen Arten des Ganges und insbesondre bei unterschiedlichen Sportarten kann diese s-förmige Abrolllinie unter Umständen flacher verlaufen, sodass der Auftreffpunkt mehr in der Mitte liegt und auch der Abstoßpunkt eher mittig im Bereich des Vorderfusses zu finden ist.

Aufgrund dieser biomechanischen Funktionsweise des menschlichen Fußes werden Schuhsohlen nach dem Stand der Technik als nicht optimal empfunden, da diese nur eine Verdrehung um eine gerade Achse insbesondere eine Verdrehung des gesamten Vorderfussbereiches relativ zum Hinterfußbereich um genau einen Punkt, nämlich den Mittelfußbereich, erlauben. Dies stellt der oben ausgeführten natürlichen, s-förmigen Abrollbewegung des menschlichen Fußes Widerstände entgegen, da der Fuß aufgrund seiner natürlichen Bewegung beim Abrollen gegen die jeweils steifen Vorder- und Hinterfußsohlenbereiche arbeiten muss. Dies führt zu einem unnötigen Aufwand zusätzlicher Kräfte und insbesondere zu einer nicht optimalen Abrollbewegung, die schädliche Folgen auf die beteiligten Gelenke haben kann. Daher ist im Gegenteil eine Unterstützung der s-förmigen Abrolllinie des Fußes gewünscht.

US4922631 A offenbart eine Schuhsohle, deren Schaft durch ein Versteifungselement gegen Durchbiegung in beide Richtungen über erste und zweite Achsen quer zur Längsachse des Schuhs versteift ist, wobei der Schuh eine relative Verdrehung des vorderen und des hinteren Sohlenteils zulässt.

Es ist daher die Aufgabe der vorliegenden Erfindung, ein Schuhsohle zur Verfügung zu stellen, die dahingehend optimiert ist, das s-förmige Abrollverhalten des menschlichen Fußes zu unterstützen.

Diese Aufgabe wird durch den Gegenstand der unabhängigen Patentansprüche gelöst. Bevorzugte Ausführungsformen sind Gegenstand der Unteransprüche.

Der vorliegenden Erfindung liegt somit die Erkenntnis zugrunde, dass Schuhsohlen häufig als nicht optimiert in Bezug auf die Unterstützung des natürlichen biomechanisch s-förmig verlaufenden Abrollens des menschlichen Fußes angesehen werden, da bekannte Schuhsohlen nur ein Verwringen des gesamten Vorderfußes gegenüber dem gesamten Hinterfuß ermöglichen.

Gemäß der vorliegenden Erfindung wird daher eine Schuhsohle zur Verfügung gestellt, die ein s-förmiges Abrollen des menschlichen Fußes ähnlich der natürlichen biomechanischen Funktionsweise des Fußes gewährleistet. Dieses wird dadurch erreicht, dass die Schuhsohle ein Torsionselement beinhaltet, welches die Schuhsohle in mehrere Schuhsohlenbereiche aufteilt und einen vorderen Bereich der Schuhsohle bezüglich der Abrolllinie von einem hinteren Schuhsohlenbereich entkoppelt, wobei die Schuhsohle dadurch gekennzeichnet ist, dass ein vordere und hintere Schuhsohlenbereich einstückig, d.h. zusammenhängend ausgebildet ist und dabei im Bereich des Torsionselements eine deutlich verjüngte Breite aufweist. Somit wird ein im Wesentlichen durchgängig s-förmig vom äußeren Hinterfußbereich der Schuhsohle zum inneren Vorderfußbereich der Schuhsohle verlaufender Schuhsohlenbereich abgeteilt, welcher die s-förmige Abrolllinie des Fußes unterstützt.

In einer bevorzugten Ausführungsform ist die Schuhsohle so ausgeführt, dass der vordere und hintere Schuhsohlenbereich durch einen Steg miteinander in Verbindung steht. Weiterhin verläuft der Steg bevorzugterweise diagonal und verbindet insbesondere den hinteren Außenfußbereich der Schuhsohle mit dem vorderen Innenfußbereich. Bevorzugterweise ist die Schuhsohle weiterhin so ausgeführt, dass der Steg zusammen mit den angrenzenden Teilen des vorderen Schuhsohlenbereichs und hinteren Schuhsohlenbereichs eine S-Kurve beschreibt.

In einer weiteren bevorzugten Ausführungsform ist das Torsionselement im Wesentlichen in der Schuhsohlenmitte vorgesehen und im Wesentlichen zweistückig ausgebildet, ein erstes Stück an der Fußaußenseite und ein zweites Stück an der Fußinnenseite. Bevorzugterweise ist das Torsionselement so ausgeführt, dass das Torsionselementstück an der Fußaußenseite sich nach vorne in den vorderen Schuhsohlenbereich erstreckt und dass Torsionselementstück im Innenfußbereich sich nach hinten in den hinteren Bereich der Schuhsohle erstreckt. Weiterhin erfolgt die Erstreckung in einer bevorzugten Ausführungsform jeweils sichelförmig, insbesondere dadurch, dass das Torsionselement im Innenfußbereich sich nach vorne in die Mitte des vorderen Schuhsohlenbereiches erstreckt und dann wieder an den äußeren Schuhsohlenaußenrand verläuft und das Torsionselement im Außenfußbereich sich nach hinten in die Mitte des hinteren Schuhsohlenstücks erstreckt und dann wieder an den inneren Schuhsohlenrand verläuft.

In einer bevorzugten Ausführungsform weist das Torsionselement weiterhin stabförmige Stücke und der Verbindungssteg der Schuhsohle stabförmige Aussparungen auf, wobei die stabförmigen Stücke die stabförmigen Aussparungen im Wesentlichen ausfüllen. In einer anderen bevorzugten Ausführungsform ist das Torsionselement in der Schuhsohlenmitte im wesentlichen flächig über die Schuhsohlenbreite ausgeführt und zwischen der Schuhsohle und einem Schuh, der mit einer Schuhsohle gemäß der vorliegenden Erfindung ausgestattet ist, angeordnet.

Des weiteren ist das Torsionselement bevorzugterweise so ausgeführt ist, dass es im wesentlichen bis zum äußeren Schuhsohlenrand reicht. In einer weiteren bevorzugten Ausführungsform ist mindestens eines der Torsionselementstücke so ausgeführt, dass es nicht bis zum äußeren Rand der Schuhsohle reicht und die Schuhsohle eine Kerbe aufweist, die von dem Punkt an, wo das Torsionselementstück endet, den sichelförmigen Verlauf des Torsionselementstückes bis zum Schuhsohlenrand fortführt.

In einem weiteren Aspekt der vorliegenden Erfindung wird die Aufgabe weiterhin gelöst durch eine Schuhsohle welche eine Torsionselement enthält, wobei das Torsionselement die Schuhsohle in mehrere Schuhsohlenbereiche aufteilt, so dass die mehreren Schuhsohlenbereiche bezüglich ihrer Abrolllinien voneinander entkoppelt sind. Das Torsionselement ist dabei in der Schuhsohlenmitte vorgesehen und so ausgeführt, dass mindestens einer der Schuhsohlenbereiche eine, vom äußeren Hinterfußbereich der Schuhsohle zum inneren Vorderfußbereich der Schuhsohle im Wesentlichen durchgehend verlaufende, s-förmige Form hat.

In einem weiteren Aspekt der vorliegenden Erfindung wird die Aufgabe weiterhin gelöst durch eine Schuhsohle welche ein Torsionselement enthält, das so ausgeführt ist, dass die Schuhsohle durch das Torsionselement in mehrere Schuhsohlenbereiche aufgeteilt wird, wobei zumindest einer dieser Schuhsohlenbereiche eine, vom äußeren Hinterfußbereich zum inneren Vorderfußbereich im Wesentlichen durchgängig verlaufende, s-förmige Form aufweist.

Darüber hinaus ist das Torsionselement bevorzugterweise so ausgeführt, dass das Torsionselement im wesentlichen zweistückig ausgebildet ist, ein erstes Stück an der Fußinnenseite und ein zweites Stück an der Fußaußenseite, wobei das erste Stück vom inneren Mittelfußbereich ausgehend sichelförmig über den mittleren Bereich des inneren Hinterfußbereiches zum inneren Sohlenrand verläuft und das zweite Stück vom äußeren Mittelfußbereich ausgehend sichelförmig über den mittleren Bereich des äußeren Vorderfußbereiches zum äußeren Sohlenrand verläuft. Dabei wird die Schuhsohle bevorzugterweise in mindestens drei Torsionselementstücke aufgeteilt, wobei bevorzugterweise neben dem mindestens einen s-förmigen Schuhsohlenbereich mindestens zwei weitere Schuhsohlenbereiche eine im Wesentlichen elliptische Form aufweisen und einer dieser mindestens zwei elliptischen Schuhsohlenbereiche im inneren Hinterfußbereich angeordnet ist und ein weiterer dieser mindestens zwei elliptischen Schuhsohlenbereiche im äußeren Vorderfußbereich angeordnet ist.

Im Folgenden werden bevorzugte Ausführungsformen der vorliegenden Erfindung unter Bezugnahme auf die beiliegenden Zeichnungen näher erläutert. Dabei zeigen die Zeichnungen im Einzelnen:
Figur 1 eine Ausführungsform einer Schuhsohle nach dem Stand der Technik in einer Draufsicht,
Figur 2 eine bevorzugte Ausführungsform einer Schuhsohle gemäß der vorliegenden Erfindung in einer Draufsicht,
Figur 3 eine bevorzugte Ausführungsform einer Schuhsohle gemäß der vorliegenden Erfindung in einer Schnittansicht des Mittelfußbereiches;
Figur 4 eine bevorzugte Ausführungsform einer Schuhsohle gemäß der vorliegenden Erfindung in einer Schnittansicht des Vorderfußbereiches.
Figur 5 eine weitere bevorzugte Ausführungsform einer Schuhsohle gemäß der vorliegenden Erfindung in einer Draufsicht; und
Figur 6 die weitere bevorzugte Ausführungsform einer Schuhsohle aus Fig. 5 in einer Schnittansicht des Mittelfußbereiches.

Figur 1 zeigt eine Ausführungsform einer Schuhsohle 5, die nach dem Stand der Technik bekannt ist. Klar erkennbar zeigt die Figur 1 die Schuhsohle 10, die durch das Torsionselement 20 in die Schuhsohlenbereiche 25 und 30 eingeteilt wird. Wie in Figur 1 angedeutet, können sich dadurch der Vorderfußbereich, d.h. der Schuhsohlenbereich 25 und der Hinterfußbereich, d.h. der Schuhsohlenbereich 30 gegeneinander verwringen. Dem Torsionselement 20 kommt somit in einer Schuhsohle 5 nach dem Stand der Technik eine gelenkartige Funktion zu. Nachteilig ist jedoch, dass beim Abrollen eines solchen Schuhsohle keine s-förmige Abrolllinie unterstützt wird sondern im Gegenteil Widerstände gegen ein solches s-förmiges abrollen des Fußes aufgebaut werden.

Figur 2 zeigt eine bevorzugte Ausführungsform eine Schuhsohle 200 gemäß der vorliegenden Erfindung. Klar erkennbar aus der Figur 2 ist die Schuhsohle 210, die durch das Torsionselement 220 in die drei Schuhsohlenbereiche 215, 234 und 238 aufgeteilt wird. Erkennbar ist des weiteren, dass die Schuhsohle 210 einstückig, d.h. zusammenhängend ausgebildet ist. Im Bereich des Torsionselementes 220 weist die Schuhsohle 210 darüber hinaus eine deutlich verjüngte Breite 215 auf. Um die Schuhsohle 210 in diese drei Schuhsohlenbereiche 215, 234, 238 aufzuteilen, weist das Torsionselement 220 insbesondere die Torsionselementstücke 224 und 228 auf. In einer bevorzugten Ausführungsform sind die Torsionselementstücke 224 und 228 stegförmig ausgeführt. In einer bevorzugten Ausführungsform ist im Mittelfußbereich das Torsionselement 220 flächig umfassend über die Breite der Schuhsohle 210 ausgeführt. Das heißt, das Torsionselement 220 erstreckt sich im Mittelfußbereich bevorzugterweise über die gesamte Breite der Schuhsohle 210. Wie später mit Bezug auf Figur 3 näher ausgeführt, ist bevorzugterweise die Schuhsohle 210 im Mittelfußbereich so ausgeführt, dass, wie in Figur 2 zu erkennen, zumindest in einem Teil des Mittelfußbereiches das Torsionselement 220 unter der Schuhsohle 210 angeordnet ist, so dass die Schuhsohle 210 eine sich über den Mittelfußbereich erstreckende, durch den Verbindungssteg 215 ausgestaltete, durchgängige Form aufweisen kann. Dieser Verbindungssteg 215, der den vorderen und hinteren Schuhsohlenbereich verbindet, verläuft im mittleren Schuhsohlenbereich diagonal zwischen den Torsionselementstücken 224 und 228.

Die Torsionselementstücke 224, 228 sind des Weiteren so ausgeführt, dass ein Torsionselementstück, im Speziellen das Torsionselementstück 224 an der Fußaußenseite sich nach vorne in den vorderen Schuhsohlenbereich erstreckt und dass Torsionselementstück 228 im Innenfußbereich sich nach hinten in den hinteren Bereich der Schuhsohle erstreckt. Weiterhin erfolgt diese Erstreckung in einer bevorzugten Ausführungsform jeweils sichelförmig, insbesondere dadurch, dass das Torsionselement 224 sich nach vorne in die Mitte des vorderen Schuhsohlenbereiches erstreckt und dann wieder an den äußeren Schuhsohlenaußenrand verläuft und das Torsionselement 228 sich nach hinten in die Mitte des hinteren Schuhsohlenstücks erstreckt und dann wieder an den inneren Schuhsohlenrand verläuft. In einer bevorzugten Ausführungsform verläuft das Torsionselementstück 224 vom äußeren Mittelfußbereich ausgehend sichelförmig über den äußeren Vorderfußbereich. Wie aus Figur 2 erkennbar, weist somit das Torsionselementstück 224 des Torsionselements 220 eine bogen- oder sichelform auf, die vom Schuhsohlenbereich 215 den Schuhsohlenbereich 234 abteilt, der am äußeren Vorderfuß angeordnet ist. Des Weiteren ist der Torsionselementstück 228 des Torsionselements 220 so ausgeführt, dass er vom inneren Mittelfuß ausgehend bogenförmig über den inneren Hinterfußbereich verläuft. Damit weist der Torsionselementstück 228 eine im Wesentlichen bogen- oder sichelförmige Form auf, die vom Schuhsohlenbereich 215 den Schuhsohlenbereich 238 abteilt, der am inneren Hinterfußbereich angeordnet ist. Bevorzugterweise weisen die Schuhsohlenbereiche 234, 238 eine im Wesentlichen elliptische Form auf. Diese Form wird begrenzt durch den äußeren Rand der Schuhsohle 210 auf der einen Seite und die bogen- oder sichelförmigen stegförmig ausgeführten Torsionselementstücke 224, 228 auf der anderen Seite. Dadurch wird erreicht, dass der Schuhsohlenbereich 215 der Schuhsohle 210 eine vom äußeren Hinterfuß zum inneren Vorderfuß im Wesentlichen durchgehend verlaufende s-Form aufweist. Diese s-Form ist dahingehend vorteilhaft, dass beim Aufsetzen des Fußes mittels eines Schuhs, der eine erfindungsgemäße Schuhsohle 210 aufweist, von der Ferse, also dem Hinterfußbereich beginnend, eine s-förmige Abrolllinie des Fußes, wie sie dem biodynamisch natürlichen Abrollverhalten des Fußes entspricht, durch den im Wesentlichen s-förmig gestalteten Schuhsohlenbereich 215 unterstützt, bzw. gewährleistet wird.

Figur 3 zeigt eine Schnittansicht (entsprechend der Schnittlinie III in Figur 2) eines Sportschuhs 300 mit einer Schuhsohle 310, die eine dämpfende Zwischensohle 312, eine Schuhsohle 314 und ein Torsionselement 316 enthält. Der hier in Figur 3 gezeigte Schnitt verläuft durch den Mittelfußbereich (vgl. Schnittlinie III in Figur 2) der bereits oben mit Bezug auf Figur 2 diskutierten Ausführungsform einer Schuhsohle 200 bzw. 300. Wie aus Figur 3 zu erkennen, ist das Torsionselement 316 im Mittelfußbereich so ausgeführt, dass es zumindest teilweise unter der Schuhsohle 314 und somit zumindest teilweise zwischen der Schuhsohle 314 und der Zwischensohle 312 liegt. Wie bereits oben ausgeführt, wird dadurch gewährleistet, dass die Schuhsohle 314 im Mittelfußbereich einen durchgehenden Bereich, insbesondere den Verbindungssteg 215, aufweisen kann.

Figur 4 zeigt eine Schnittansicht (entsprechend der Schnittlinie IV in Figur 2) eines Sportschuhs 400, der ein erfindungsgemäßes Schuhsohle 410 aufweist. Der Schnitt, der in Figur 4 gezeigt ist, läuft durch den Hinterfußbereich des Schuhs 400 (vgl. Schnittlinie IV in Figur 2). Wie aus Figur 4 zu erkennen ist, umfasst die erfindungsgemäße Schuhsohle eine Zwischensohle 412, eine Schuhsohle 414 und ein Torsionselement 416. Wie aus Figur 4 erkennbar, ist im Hinterfußbereich das Torsionselement 416 stegförmig ausgeführt.

Abhängig von der Sportart, die mit Hilfe des Schuhs 400 ausgeführt werden soll, kann in einer anderen, spätere mit Bezug auf Figur 5 ausführlicher diskutierten Ausführungsform das Torsionselement 416 auch so ausgeführt sein, dass die oben mit Bezug auf Figur 2 diskutierten Torsionselementstücke 224, 228 sich jeweils nicht bis zum äußeren Rand der Schuhsohle 414 erstrecken. In dieser Ausführungsform wird der bogenförmige Verlauf der Torsionselementstücke 224, 228 durch die in Figur 4 gezeigte Kerbe 420 in der Schuhsohle 414 bis zum Sohlenrand fortgeführt. Somit kann in vorteilhafter Weise die Torsionssteifigkeit des Torsionselements 416 unterschiedlich je nach den Anforderungen der jeweiligen Sportart, bzw. des jeweiligen Gebrauchs des Schuhs 400 variiert werden. Konkret, in dem Fall, dass das Torsionselement 416 möglichst steif ausgeführt werden soll, erstreckt sich das stegförmige Torsionselement 416 bogen- oder sichelförmig über den äußeren Vorderfußbereich bis zum Rand der Schuhsohle 410. In dem Fall jedoch, dass die jeweilige Verwendung es vorteilhafter erscheinen lässt, das Torsionselement im Vorderfußbereich entsprechend weniger steif auszuführen, wird das Torsionselement 416 nicht bis zum äußeren Rand der Schuhsohle 410 reichen, sondern der bogenförmige Verlauf wird allein durch die Kerbe 420, die in der Schuhsohle 410 angebracht ist, bis zum Rand der Schuhsohle 410 bogenförmig fortgesetzt.

Fig. 5 zeigt eine weitere Ausführungsform einer erfindungsgemäßen Schuhsohle 500. Die gezeigte Schuhsohle 500 weist ähnlich wie die in Fig. 2 bereits diskutierte Ausführungsform der Schuhsohle 200 die Schuhsohlenbereich 534, 538 und 515 auf. Des Weiteren weist die Schuhsohle 500 ähnlich wie die in Fig. 2 gezeigte Ausführungsform einer Schuhsohle 200 ein Torsionselement 520 mit den Torsionselementstücken 528 und 524 auf. In der in Fig. 5 gezeigten Ausführungsform jedoch weist die Schuhsohle 510 im Bereich des Verbindungssteges 515 die stabförmigen Aussparungen 551 bis 555 auf, die durch entsprechende stabförmige Torsionselementstücke 561 bis 565 des Torsionselements 520 ausgefüllt werden. Die Größe und Anzahl der Aussparungen 551 bis 555 bzw. der Torsionselementstücke 561 bis 565 können je nach Verwendungszweck eines Schuhs, der mit einer erfindungsgemäßen Schuhsohle 500 ausgestattet wird, variiert werden. Dies ist insbesondere vorteilhaft, weil dadurch die Steifigkeit des Verbindungssteges 515 bzw. des Torsionselementes 520 insbesondere im Mittelfußbereich variiert werden kann, um den jeweiligen Anforderungen der speziellen Verwendung gerecht zu werden. Darüber hinaus ist in der hier gezeigten Ausführungsform, wie oben mit Bezug auf Fig. 3 bereits angedeutet, gezeigt, dass die Torsionselementstücke 528 bzw. 524 sich in dieser bevorzugten Ausführungsform nicht bis zum Rand der Schuhsohle 510 erstrecken. Vielmehr ist aus Fig. 5 klar zu erkennen, dass die Schuhsohle 510 angrenzend an den Bereich 534 bzw. angrenzend an den Bereich 538 jeweils eine Kerbe 570 bzw. 575 aufweist, die den sichelförmigen Verlauf des Torsionselementstückes 524 bzw. 528 bis zum jeweiligen Rand der Schuhsohle 510 fortführt.

Fig. 6 zeigt eine Schnittansicht (entsprechend der Schnittlinie VI aus Fig. 5) eines Schuhs 600, der eine erfindungsgemäße Schuhsohle 610 aufweist. Der Schnitt, der in Fig. 6 gezeigt ist, läuft durch den Mittelfußbereich (siehe Linie VI in Figur 5) des Schuhs 600. Wie aus Fig. 6 zu erkennen ist, umfasst die erfindungsgemäße Schuhsohle 600 in dieser gezeigten Ausführungsform eine dämpfende Zwischensohle 612, ein Torsionselement 616 und die Sohle 614. Wie aus Fig. 6 zu erkennen, trennt das stabförmige Torsionselementstück 618 des Torsionselements 616 die Schuhsohle 614 in zwei Bereiche auf.

## Patentansprüche

1. Schuhsohle (200), insbesondere geeignet für Laufschuhe, enthaltend ein Torsionselement (220), welches die Schuhsohle in mehrere Schuhsohlenbereiche (234, 215, 238) aufteilt und einen vorderen Bereich (234) der Schuhsohle bezüglich der Abrolllinie von einem hinteren Schuhsohlenbereich (238) entkoppelt, **dadurch gekennzeichnet, dass** ein vordere und hintere Schuhsohlenbereich (215) einstückig, d.h. zusammenhängend ausgebildet ist und dabei im Bereich des Torsionelements eine deutlich verjüngte Breite aufweist.

2. Schuhsohle nach Anspruch 1, **dadurch gekennzeichnet, dass** der vordere und hintere Schuhsohlenbereich durch einen Steg miteinander in Verbindung steht.

3. Schuhsohle nach Anspruch 2, **dadurch gekennzeichnet, dass** der Steg diagonal verläuft und insbesondere den hinteren Außenfußbereich der Schuhsohle (200)mit dem vorderen Innenfußbereich verbindet.

4. Schuhsohle nach einem der Ansprüche 2 oder 3, **dadurch gekennzeichnet, dass** der Steg zusammen mit den angrenzenden Teilen des vorderen Schuhsohlenbereichs und hinteren Schuhsohlenbereichs eine S-Kurve beschreibt.

5. Schuhsohle nach einem der Ansprüche 1 bis 4, **dadurch gekennzeichnet, dass** das Torsionselement (200, 208) im Wesentlichen in der Schuhsohlenmitte vorgesehen ist und im Wesentlichen zweistückig ausgebildet ist, ein erstes Stück an der Fußaußenseite und ein zweites Stück an der Fußinnenseite.

6. Schuhsohle nach Anspruch 5, **dadurch gekennzeichnet, dass** das Torsionselementstück (224) an der Fußaußenseite sich nach vorne in den vorderen Schuhsohlenbereich erstreckt und dass Torsionselementstück (228) im Innenfußbereich sich nach hinten in den hinteren Bereich der Schuhsohle erstreckt.

7. Schuhsohle nach Anspruch 6, **dadurch gekennzeichnet, dass** die Erstreckung jeweils sichelförmig erfolgt, insbesondere dadurch, dass das Torsionselement (224) sich nach vorne in die Mitte des vorderen Schuhsohlenbereiches erstreckt und dann wieder an den äußeren Schuhsohlenaußenrand verläuft und das Torsionselement sich nach hinten in die Mitte des hinteren Schuhsohlenstücks erstreckt und dann wieder an den inneren Schuhsohlenrand verläuft.

8. Schuhsohle nach einem der Ansprüche 2 bis 7, **dadurch gekennzeichnet, dass** das Torsionselement (220) weiterhin stabförmige Stücke und der Steg stabförmige Aussparungen aufweist, und die stabförmigen Stücke die stabförmigen Aussparungen im Wesentlichen ausfüllen.

9. Schuhsohle nach einem der Ansprüche 2 bis 7, **dadurch gekennzeichnet, dass** das Torsionselement (220)in der Schuhsohlenmitte im wesentlichen flächig über die Schuhsohlenbreite ausgeführt ist und zwischen der Schuhsohle und einem Schuh, der mit der Schuhsohle ausgestattet ist, angeordnet ist.

10. Schuhsohle nach einem der Ansprüche 5 bis 9, **dadurch gekennzeichnet, dass** mindestens eines der Torsionselementstücke (224, 228) so ausgeführt ist, dass es im wesentlichen bis zum äußeren Rand der Schuhsohle reicht.

11. Schuhsohle nach einem der Ansprüche 5 bis 9, **dadurch gekennzeichnet, dass** mindestens eines der Torsionselementstücke so ausgeführt ist, dass es nicht bis zum äußeren Rand der Schuhsohle reicht und die Schuhsohle eine Kerbe aufweist, die von dem Punkt an, wo das Torsionselementstück endet, den sichelförmigen Verlauf des Torsionselementstückes bis zum Schuhsohlenrand fortführt.

12. Schuhsohle, insbesondere geeignet für Laufschuhe, enthaltend ein Torsionselement, wobei das Torsionselement die Schuhsohle in mehrere Schuhsohlenbereiche (234, 215, 238) aufteilt, so dass die mehreren Schuhsohlenbereiche (234, 215, 238)bezüglich ihrer Abrolllinien voneinander entkoppelt sind,
**dadurch gekennzeichnet, dass**
das Torsionselement (220) in der Schuhsohlenmitte vorgesehen ist und so ausgeführt ist, dass mindestens einer der Schuhsohlenbereiche eine vom äußeren Hinterfußbereich der Schuhsohle zum inneren Vorderfussbereich der Schuhsohle im Wesentlichen durchgehend verlaufende, s-förmige Form aufweist.

13. Schuhsohle nach Anspruch 12, **dadurch gekennzeichnet, dass** das Torsionselement (220) im wesentlichen zweistückig ausgebildet ist, ein erstes Stück (228) an der Fußinnenseite und ein zweites Stück (224) an der Fußaußenseite, wobei das erste Stück vom inneren Mittelfußbereich ausgehend sichelförmig über den mittleren Bereich des inneren Hinterfußbereiches zum inneren Sohlenrand verläuft und das zweite Stück vom äußeren Mittelfußbereich ausgehend sichelförmig über den mittleren Bereich des äußeren Vorderfussbereiches zum äußeren Sohlenrand verläuft.

14. Schuhsohle nach einem der Ansprüche 12 oder 13, **dadurch gekennzeichnet, dass** die Schuhsohle in drei Schuhsohlenbereiche aufgeteilt wird.

15. Schuhsohle nach einem der Ansprüche 12 bis 14, **dadurch gekennzeichnet, dass** neben dem s-förmigen Schuhsohlenbereich mindestens zwei Schuhsohlenbereiche eine im Wesentlichen elliptische Form aufweisen.

16. Schuhsohle nach Anspruch 15, **dadurch gekennzeichnet, dass** einer der mindestens zwei elliptischen Schuhsohlenbereiche im äußeren Vorderfussbereich ausgeführt ist und ein zweiter der mindestens zwei elliptischen Schuhsohlenbereiche im inneren Hinterfußbereich ausgeführt ist.

17. Schuhsohle nach einem der Ansprüche 12 bis 16, **dadurch gekennzeichnet, dass** mindestens eines der Torsionselementstücke so ausgeführt ist, dass es im wesentlichen bis zum äußeren Rand der Schuhsohle reicht.

18. Schuhsohle nach einem der Ansprüche 12 bis 16, **dadurch gekennzeichnet, dass** mindestens eines der Torsionselementstücke (224, 228) so ausgeführt ist, dass es nicht bis zum äußeren Rand der Schuhsohle reicht und die Schuhsohle eine Kerbe aufweist, die von dem Punkt an, wo das Torsionselementstück endet, den sichelförmigen Verlauf des Torsionselementstückes bis zum Schuhsohlenrand fortführt.

19. Schuhsohle nach einem der Ansprüche 12 bis 18, **dadurch gekennzeichnet, dass** das Torsionselement (220) weiterhin stabförmige Stücke und der Verbindungssteg stabförmige Aussparungen aufweist, und die stabförmigen Stücke die stabförmigen Aussparungen im Wesentlichen ausfüllen.

20. Schuhsohle nach einem der Ansprüche 12 bis 18, **dadurch gekennzeichnet, dass** das Torsionselement (220) in der Schuhsohlenmitte im wesentlichen flächig über die Schuhsohlenbreite ausgeführt ist und zwischen der Schuhsohle und einem Schuh, der mit der Schuhsohle ausgestattet ist, angeordnet ist.

21. Schuhsohle, insbesondere geeignet für Laufschuhe, enthaltend ein Torsionselement (220), das so ausgeführt ist, dass die Schuhsohle durch das Torsionselement in mehrere Schuhsohlenbereiche aufgeteilt wird, wobei zumindest einer dieser Schuhsohlenbereiche eine vom äußeren Hinterfußbereich zum inneren Vorderfussbereich im Wesentlichen durchgängig verlaufende, s-förmige Form aufweist.

22. Schuhsohle nach Anspruch 21, **dadurch gekennzeichnet, dass** das Torsionselement zweistückig ausgeführt ist, ein erstes Stück an der Fußinnenseite und zweites Stück an der Fußaußenseite, wobei das erste Stück vom inneren Mittelfußbereich ausgehend über den mittleren Bereich des inneren Hinterfußbereiches zum inneren Sohlenrand sichelförmig verläuft und das zweite Stück vom äußeren Mittelfußbereich ausgehend über den mittleren Bereich des äußeren Vorderfussbereiches zum äußeren Sohlenrand sichelförmig verläuft.

23. Schuhsohle nach einem der Ansprüche 21 oder 22, **dadurch gekennzeichnet, dass** die Schuhsohle in drei Schuhsohlenbereiche aufgeteilt wird.

24. Schuhsohle nach einem der Ansprüche 21 bis 23, **dadurch gekennzeichnet, dass** neben dem s-förmigen Schuhsohlenbereich mindestens zwei Schuhsohlenbereiche eine im Wesentlichen elliptische Form aufweisen.

25. Schuhsohle nach Anspruch 24, **dadurch gekennzeichnet, dass** einer der mindestens zwei elliptischen Schuhsohlenbereiche im äußeren Vorderfussbereich ausgeführt ist und ein zweiter der mindestens zwei elliptischen Schuhsohlenbereiche im inneren Hinterfußbereich ausgeführt ist.

26. Schuhsohle nach einem der Ansprüche 21 bis 25, **dadurch gekennzeichnet, dass** mindestens eines der Torsionselementstücke so ausgeführt ist, dass es im wesentlichen bis zum äußeren Rand der Schuhsohle reicht.

27. Schuhsohle nach einem der Ansprüche 21 bis 25, **dadurch gekennzeichnet, dass** mindestens eines der Torsionselementstücke so ausgeführt ist, dass es nicht bis zum äußeren Rand der Schuhsohle reicht und die Schuhsohle eine Kerbe aufweist, die von dem Punkt an, wo das Torsionselementstück endet, den sichelförmigen Verlauf des Torsionselementstückes bis zum Schuhsohlenrand fortführt.

28. Schuhsohle nach einem der Ansprüche 21 bis 27, **dadurch gekennzeichnet, dass** das Torsionselement weiterhin stabförmige Stücke und der Verbindungssteg stabförmige Aussparungen aufweist, und die stabförmigen Stücke die stabförmigen Aussparungen im Wesentlichen ausfüllen.

29. Schuhsohle nach einem der Ansprüche 21 bis 28, **dadurch gekennzeichnet, dass** das Torsionselement in der Schuhsohlenmitte im wesentlichen flächig über die Schuhsohlenbreite ausgeführt ist und zwischen der Schuhsohle und einem Schuh, der mit der Schuhsohle ausgestattet ist, angeordnet ist.

30. Schuh, insbesondere Laufschuh, mit einer Schuhsohle nach einem der Ansprüche 1 bis 29.

## Claims

1. Shoe sole (200), suitable for running shoes in particular, containing a torsion element (220) which divides the shoe sole into several shoe sole regions (234, 215, 238) and uncouples a front region (234) of the shoe sole from a rear shoe sole region (238) with regard to the rolling line, **characterised in that** a front and rear shoe sole region (215) are of an integral, i.e. continuous, design, and have a significantly reduced width in the region of the torsion element.

2. Shoe sole as claimed in claim 1, **characterised in that** the front and rear sole region are connected to one another by a web.

3. Shoe sole as claimed in claim 2, **characterised in that** the web extends diagonally and in particular links the rear outer foot region of the shoe sole (200) to the front inner foot region.

4. Shoe sole as claimed in one of claims 2 or 3, **characterised in that** the web describes an S-shaped curve in conjunction with the adjoining parts of the front shoe sole region and rear shoe sole region.

5. Shoe sole as claimed in one of claims 1 to 4, **characterised in that** the torsion element (200, 208) is disposed essentially in the shoe sole middle and essentially comprises two pieces, a first piece on the foot outer side and a second piece on the foot inner side.

6. Shoe sole as claimed in claim 5, **characterised in that** the torsion element piece (224) on the foot outer side extends forwards into the front shoe sole region and the torsion element piece (228) in the inner foot region extends towards the rear into the rear region of the shoe sole.

7. Shoe sole as claimed in claim 6, **characterised in that** the extension follows a sickle shape in each case, in particular due to the fact that the torsion element (224) extends forwards into the centre of the front shoe sole region and then runs along the outer shoe sole outer edge again, and the torsion element extends towards the rear into the middle of the rear shoe sole piece and then runs along the inner shoe sole edge again.

8. Shoe sole as claimed in one of claims 2 to 7, **characterised in that** the torsion element (220) also has bar-shaped pieces and the web has bar-shaped recesses and the bar-shaped pieces essentially fill the bar-shaped recesses.

9. Shoe sole as claimed in one of claims 2 to 7, **characterised in that** the torsion element (220) is of an essentially flat design across the shoe sole width in the shoe sole middle and is disposed between the shoe sole and a shoe which is fitted to the shoe sole.

10. Shoe sole as claimed in one of claims 5 to 9, **characterised in that** at least one of the torsion element pieces (224, 228) is designed so that it essentially extends as far as the outer edge of the shoe sole.

11. Shoe sole as claimed in one of claims 5 to 9, **characterised in that** at least one of the torsion element pieces is designed so that it does not extend as far as the outer edge of the shoe sole and the shoe sole has a notch which continues the sickle-shaped contour of the torsion element piece from the point where the torsion element piece ends to the shoe sole edge.

12. Shoe sole, suitable for running shoes in particular, containing a torsion element, which torsion element divides the shoe sole into several shoe sole regions (234, 215, 238) so that the several shoe sole regions (234, 215, 238) are uncoupled from one another with regard to their rolling lines, **characterised in that** the torsion element (220) is disposed in the shoe sole middle and is designed so that at least one of the shoe sole regions is of an essentially continuously running, S-shaped shape from the outer rear foot region of the shoe sole to the inner front foot region.

13. Shoe sole as claimed in claim 12, **characterised in that** the torsion element (220) is of an essentially two-piece design, a first piece (228) at the foot inner side and a second piece (224) at the foot outer side, and the first piece extends from the inner middle foot region in a sickle shape across the middle region of the inner rear foot region to the inner sole edge and the second piece extends from the outer middle foot region in a sickle shape across the middle region of the outer front foot region to the outer sole edge.

14. Shoe sole as claimed in one of claims 12 or 13, **characterised in that** the shoe sole is divided into three shoe sole regions.

15. Shoe sole as claimed in one of claims 12 to 14, **characterised in that**, in addition to the S-shaped shoe sole region, at least two shoe sole regions are of an essentially elliptical shape.

16. Shoe sole as claimed in claim 15, **characterised in that** one of the at least two elliptical shoe sole regions is disposed in the outer front foot region and a second one of the at least two elliptical shoe sole regions is disposed in the inner rear foot region.

17. Shoe sole as claimed in one of claims 12 to 16, **characterised in that** at least one of the torsion element pieces is designed so that it extends essentially as far as the outer edge of the shoe sole.

18. Shoe sole as claimed in one of claims 12 to 16, **characterised in that** at least one of the torsion element pieces (224, 228) is designed so that it does not extend as far as the outer edge of the shoe sole and the shoe sole has a notch which continues the sickle-shaped contour of the torsion element piece from the point where the torsion element piece ends to the shoe sole edge.

19. Shoe sole as claimed in one of claims 12 to 18, **characterised in that** the torsion element (220) also has bar-shaped pieces and the connecting web has bar-shaped recesses and the bar-shaped pieces essentially fill the bar-shaped recesses.

20. Shoe sole as claimed in one of claims 12 to 18, **characterised in that** the torsion element (220) is of an essentially flat design across the shoe sole width in the shoe sole middle and is disposed between the shoe sole and a shoe which is fitted to the shoe sole.

21. Shoe sole, suitable for running shoes in particular, containing a torsion element (220) which is designed so that the shoe sole is divided by the torsion element into several shoe sole regions, and at least one of these shoe sole regions is of an essentially continuously extending, S-shaped shape from the outer rear foot region to the inner front foot region.

22. Shoe sole as claimed in claim 21, **characterised in that** the torsion element is of a two-piece design, a first piece at the foot inner side and a second piece at the foot outer side, and the first piece extends in a sickle shape from the inner middle foot region across the middle region of the inner rear foot region to the inner sole edge and the second piece extends in a sickle shape from the outer middle foot region across the middle region of the outer front foot region to the outer sole edge.

23. Shoe sole as claimed in one of claims 21 or 22, **characterised in that** the shoe sole is divided into three shoe sole regions.

24. Shoe sole as claimed in one of claims 21 to 23, **characterised in that**, in addition to the S-shaped shoe sole region, at least two shoe sole regions are of an essentially elliptical shape.

25. Shoe sole as claimed in claim 24, **characterised in that** one of the at least two elliptical shoe sole regions is disposed in the outer front foot region and a second one of the at least two elliptical shoe sole regions is disposed in the inner rear foot region.

26. Shoe sole as claimed in one of claims 21 to 25, **characterised in that** at least one of the torsion element pieces is designed so that it essentially extends as far as the outer edge of the shoe sole.

27. Shoe sole as claimed in one of claims 21 to 25, **characterised in that** at least one of the torsion element pieces is designed so that it does not extend as far as the outer edge of the shoe sole and the shoe sole has a notch which continues the sickle-shaped contour of the torsion element pieces from the point where the torsion element piece ends to the shoe sole edge.

28. Shoe sole as claimed in one of claims 21 to 27, **characterised in that** the torsion element also has bar-shaped pieces and the connecting web has bar-shaped recesses and the bar-shaped pieces essentially fill the bar-shaped recesses.

29. Shoe sole as claimed in one of claims 21 to 28, **characterised in that** the torsion element is of an essentially flat design across the shoe sole width in the shoe sole middle and is disposed between the shoe sole and a shoe which is fitted to the shoe sole.

30. Shoe, in particular a running shoe, with a shoe sole as claimed in one of claims 1 to 29.

## Revendications

1. Semelle de chaussure (200), appropriée en particulier pour des chaussures de course, contenant un élément de torsion (220) qui divise ladite semelle en plusieurs zones (234, 215, 238) et qui désolidarise une zone avant (234) de la semelle et une zone arrière (238) de la semelle par rapport à la ligne de déroulement,
**caractérisée en ce que** des zones de semelle avant et arrière (215) sont formées d'une seule pièce, c'est-à-dire d'un seul tenant, et présentent dans la zone de l'élément de torsion une largeur nettement réduite.

2. Semelle de chaussure selon la revendication 1, **caractérisée en ce que** les zones de semelle avant et arrière sont reliées par une patte.

3. Semelle de chaussure selon la revendication 2, **caractérisée en ce que** la patte s'étend en diagonale et relie en particulier la zone extérieure arrière de la semelle (200) à la zone intérieure avant.

4. Semelle de chaussure selon la revendication 2 ou 3, **caractérisée en ce que** la patte décrit avec les parties, voisines, de la zone avant de la semelle et de la zone arrière de la semelle une courbe en S.

5. Semelle de chaussure selon l'une des revendications 1 à 4, **caractérisée en ce que** l'élément de torsion (200, 208) est prévu globalement au centre de la semelle et est globalement en deux parties, une première partie sur le côté extérieur du pied et une seconde partie sur le côté intérieur du pied.

6. Semelle de chaussure selon la revendication 5, **caractérisée en ce que** la partie d'élément de torsion (224) située sur le côté extérieur du pied s'étend vers l'avant dans la zone avant de la semelle et **en ce que** la partie d'élément de torsion (228) située dans la zone intérieure du pied s'étend vers l'arrière dans la zone arrière de la semelle.

7. Semelle de chaussure selon la revendication 6, **caractérisée en ce que** cette extension a la forme d'un croissant, en particulier grâce au fait que l'élément de torsion (224) s'étend vers l'avant dans le milieu de la zone avant de la semelle puis revient vers le bord extérieur de la semelle, et que l'élément de torsion s'étend vers l'arrière dans le milieu de la partie arrière de la semelle puis revient vers le bord intérieur de la semelle.

8. Semelle de chaussure selon l'une des revendications 2 à 7, **caractérisée en ce que** l'élément de torsion (220) présente en outre des parties en forme de tiges et la patte présente des creux en forme de tiges, et les parties en forme de tiges remplissent globalement les creux en forme de tiges.

9. Semelle de chaussure selon l'une des revendications 2 à 7, **caractérisée en ce que** l'élément de torsion (220) du milieu de la semelle est réalisé de manière globalement plane sur la largeur de la semelle et est disposé entre la semelle et une chaussure équipée de ladite semelle.

10. Semelle de chaussure selon l'une des revendications 5 à 9, **caractérisée en ce que** l'une au moins des parties de l'élément de torsion (224, 228) est conçue de manière à aller globalement jusqu'au bord extérieur de la semelle.

11. Semelle de chaussure selon l'une des revendications 5 à 9, **caractérisée en ce que** l'une au moins des parties de l'élément de torsion est conçue pour ne pas aller jusqu'au bord extérieur de la semelle, et la semelle présente une encoche qui, à partir du point où la partie d'élément de torsion se termine, poursuit la forme de croissant de la partie d'élément de torsion jusqu'au bord de la semelle.

12. Semelle de chaussure, appropriée en particulier pour des chaussures de course, contenant un élément de torsion, l'élément de torsion divisant la semelle en plusieurs zones (234, 215, 238), de sorte que les zones de semelle (234, 215, 238) sont désolidarisées par rapport à leurs lignes de déroulement,
**caractérisée en ce que** l'élément de torsion (220) est prévu au milieu de la semelle et est conçu pour que l' une au moins des zones de la semelle présente une forme en S globalement continue qui va de la zone extérieure arrière de la semelle jusqu'à la zone intérieure avant de la semelle.

13. Semelle de chaussure selon la revendication 12, **caractérisée en ce que** l'élément de torsion (220) est globalement en deux parties, avec une première partie (228) sur le côté intérieur du pied et une seconde partie (224) sur le côté extérieur du pied, la première partie s'étendant en forme de croissant à partir de la zone intérieure du milieu du pied jusqu'au bord intérieur de la semelle, en passant par la partie centrale de la zone intérieure de l'arrière du pied tandis que la seconde partie s'étend en forme de croissant à partir de la zone extérieure du milieu du pied jusqu'au bord extérieur de la semelle en passant par la partie centrale de la zone extérieure de l'avant du pied.

14. Semelle de chaussure selon la revendication 12 ou 13, **caractérisée en ce qu'**elle est divisée en trois zones de semelle.

15. Semelle de chaussure selon l'une des revendications 12 à 14, **caractérisée en ce qu'**en plus de la zone de semelle en S, au moins deux zones de semelle ont une forme globalement elliptique.

16. Semelle de chaussure selon la revendication 15, **caractérisée en ce que** l'une desdites zones de semelle elliptiques est formée dans la zone extérieure de l'avant du pied, tandis qu'une autre est formée dans la zone intérieure de l'arrière du pied.

17. Semelle de chaussure selon l'une des revendications 12 à 16, **caractérisée en ce que** l'une au moins des parties de l'élément de torsion est conçue pour aller globalement jusqu'au bord extérieur de la semelle.

18. Semelle de chaussure selon l'une des revendications 12 à 16, **caractérisée en ce que** l'une au moins des parties d'élément de torsion (224, 228) est conçue pour ne pas aller jusqu'au bord extérieur de la semelle et la semelle présente une encoche qui, à partir du point où la partie d'élément de torsion se termine, poursuit la forme de croissant de la partie d'élément de torsion jusqu'au bord de la semelle.

19. Semelle de chaussure selon l'une des revendications 12 à 18, **caractérisée en ce que** l'élément de torsion (220) présente en outre des parties en forme de tiges et la patte de liaison présente des creux en forme de tiges, et les parties en forme de tiges remplissent globalement les creux en forme de tiges.

20. Semelle de chaussure selon l'une des revendications 12 à 18, **caractérisée en ce que** l'élément de torsion (220) du milieu de la semelle est réalisé de manière globalement plane sur la largeur de la semelle et est disposé entre la semelle et une chaussure équipée de ladite semelle.

21. Semelle de chaussure, appropriée en particulier pour des chaussures de course, contenant un élément de torsion (220) qui est conçu pour que la semelle soit divisée par ledit élément de torsion en plusieurs zones de semelle, l'une au moins de ces zones présentant une forme en S qui va de la zone extérieure arrière de la semelle jusqu'à la zone intérieure avant de la semelle.

22. Semelle de chaussure selon la revendication 21, **caractérisée en ce que** l'élément de torsion est en deux parties, avec une première partie sur le côté intérieur du pied et une seconde partie sur le côté extérieur du pied, la première partie s'étendant en forme de croissant à partir de la zone intérieure du milieu du pied jusqu'au bord intérieur de la semelle, en passant par la partie centrale de la zone intérieure de l'arrière du pied tandis que la seconde partie s'étend en forme de croissant à partir de la zone extérieure du milieu du pied jusqu'au bord extérieur de la semelle en passant par la partie centrale de la zone extérieure de l'avant du pied.

23. Semelle de chaussure selon la revendication 21 ou 22, **caractérisée en ce qu'**elle est divisée en trois zones de semelle.

24. Semelle de chaussure selon l'une des revendications 21 à 23, **caractérisée en ce qu'**en plus de la zone de semelle en S, au moins deux zones de semelle ont une forme globalement elliptique.

25. Semelle de chaussure selon la revendication 24, **caractérisée en ce que** l'une desdites zones de semelle elliptiques est formée dans la zone extérieure de l'avant du pied, tandis qu'une autre est formée dans la zone intérieure de l'arrière du pied.

26. Semelle de chaussure selon l'une des revendications 21 à 25, **caractérisée en ce que** l'une au moins des parties de l'élément de torsion est conçue de manière à aller globalement jusqu'au bord extérieur de la semelle.

27. Semelle de chaussure selon l'une des revendications 21 à 25, **caractérisée en ce que** l'une au moins des parties de l'élément de torsion est conçue pour ne pas aller jusqu'au bord extérieur de la semelle et la semelle présente une encoche qui, à partir du point où la partie d'élément de torsion se termine, poursuit la forme de croissant de la partie d'élément de torsion jusqu'au bord de la semelle.

28. Semelle de chaussure selon l'une des revendications 21 à 27, **caractérisée en ce que** l'élément de torsion présente en outre des parties en forme de tiges et la patte de liaison présente des creux en forme de tiges, et les parties en forme de tiges remplissent globalement les creux en forme de tiges.

29. Semelle de chaussure selon l'une des revendications 21 à 28, **caractérisée en ce que** l'élément de torsion du milieu de la semelle est réalisé de manière globalement plane sur la largeur de la semelle et est disposé entre la semelle et une chaussure équipée de ladite semelle.

30. Chaussure, en particulier chaussure de course, pourvue d'une semelle selon l'une des revendications 1 à 29.
